# EUROPÄISCHE PATENTANMELDUNG

(11) **EP 4 670 596 A1**
(43) Veröffentlichungstag der Anmeldung: **31.12.2025**
(21) Anmeldenummer: 25181521.3
(22) Anmeldetag: 06.06.2025
(51) Int. Cl.: A47L 9/04, A47L 9/06, A47L 11/40

(54) **REINIGUNGSROBOTER MIT SEITENBÜRSTE**

(30) Priorität: 28.06.2024 DE 102024206115
(71) Anmelder: BSH Hausgeräte GmbH, 81739 München (DE)
(72) Erfinder: Daniel, Kristina, 97616 Bad Neustadt (DE); Hassfurter, Stefan, 96126 Maroldsweisach (DE); Schnitzer, Frank, 97616 Bad Neustadt (DE)

(57) **Zusammenfassung**

Ein Reinigungsroboter (100) umfasst eine Seitenbürste (120), die um eine vertikale Drehachse (125) drehbar ist; wobei die Seitenbürste (120) mindestens einen Bürstenarm (130) umfasst, der sich in radialer Richtung von der Drehachse (125) erstreckt; und ein am Reinigungsroboter (100) angebrachtes Abstreifelement (155) mit einer vertikalen Kante (160); sodass ein radial äußerer Abschnitt (140) des Bürstenarms (130) auf seiner Drehbewegung um die Drehachse (125) an der Kante (160) des Abstreifelements (155) entlang gezogen wird.

## Beschreibung

Die vorliegende Erfindung betrifft einen Reinigungsroboter mit einer Seitenbürste. Insbesondere betrifft die Erfindung eine Steigerung der Effizienz einer solchen Seitenbürste.

Ein Reinigungsroboter ist dazu eingerichtet, über eine Bodenfläche zu fahren und diese mittels eines Luftstroms zu reinigen. Der Luftstrom wird durch einen Saugmund gefördert, der in geringem Abstand über die Bodenfläche geführt wird. Zusätzlich ist eine Seitenbürste vorgesehen, um Schmutz seitlich zum Saugmund zu führen. Die Seitenbürste ist um eine vertikale Drehachse drehbar gelagert und umfasst wenigstens einen Bürstenarm, der während der Rotation der Seitenbürste einen vorbestimmten Abschnitt der Bodenfläche überstreicht.

Es hat sich gezeigt, dass ein solcher Bürstenarm dazu neigt, Schmutz anhaften zu lassen, sodass seine Reinigungswirkung nachlassen kann. Beispielsweise kann durch Reibung an der Bodenfläche statische Elektrizität entstehen, die Staub an den Bürstenarm anzieht. Auch faserartiger Schmutz kann am Bürstenarm anhaften. Insbesondere in Kombination mit Feuchtigkeit, talgartigem oder pastösem Schmutz kann sich eine schwer zu entfernende Schicht entwickeln, welche den Bürstenarm bedeckt und die Reinigung der Bodenfläche erschwert.

Eine der vorliegenden Erfindung zu Grunde liegende Aufgabe besteht in der Bereitstellung einer verbesserten Technik, um ein Nachlassen einer Reinigungskraft einer Seitenbürste an einem Reinigungsroboter zu verhindern. Die vorliegende Erfindung löst diese Aufgabe mittels der Gegenstände der unabhängigen Ansprüche. Unteransprüche geben bevorzugte Ausführungsformen wieder.

Es wird ein Reinigungsroboter vorgeschlagen, der eine Seitenbürste umfasst, die um eine vertikale Drehachse drehbar ist. Die Seitenbürste umfasst mindestens einen Bürstenarm, der sich in einer radialen Richtung von der Drehachse erstreckt. Wird die Seitenbürste um die Drehachse gedreht, so wird der Bürstenarm über eine Bodenfläche geführt und kann losen Schmutz bewegen oder aufnehmen. Am Reinigungsroboter ist ein Abstreifelement mit einer Kante angebracht, sodass ein radial äußerer Abschnitt des Bürstenarms auf seiner Drehbewegung um die Drehachse an der Kante des Abstreifelements entlanggezogen wird.

Die Drehachse und die Kante erstrecken sich jeweils in einer vertikalen Richtung. Die Drehachse bzw. Kante kann im Wesentlichen vertikal verlaufen und optional mit der Senkrechten einen kleinen Winkel einschließen, der beispielsweise unter ca. 20°, bevorzugt unter ca. 10°, weiter bevorzugt unter ca. 5° beträgt.

Das Abstreifelement kann dafür sorgen, dass Schmutz, der an dem Bürstenarm anhaftet, abgestreift wird. Ein Verheddern von faserartigem Schmutz oder ein Verkleben von flüssigem oder pastösem Schmutz am Bürstenarm kann dadurch verhindert werden. Eine Reinigungswirkung des Bürstenarms bzw. der Seitenbürste können dadurch verbessert sichergestellt sein.

Bevorzugt umfasst der Bürstenarm einen radial äußeren Abschnitt, der Reinigungsborsten oder Reinigungshaare aufweisen kann, und einen radial inneren Abschnitt, der hauptsächlich der Führung des äußeren Abschnitts dient. Das Abstreifelement ist bevorzugt derart am Reinigungsroboter angeordnet, dass es nur mit dem radial äußeren Abschnitt des Bürstenarms in Eingriff gelangt. Der radial äußere Abschnitt ist bevorzugt biegeelastisch ausgeführt. Ein Abstand der vertikalen Kante von der Drehachse ist geringer als die radiale Länge des gesamten Bürstenarms, sodass der radial äußere Abschnitt bei der Drehbewegung um die Drehachse gegen das Abstreifelement läuft.

Der radial äußere Abschnitt kann in der Drehebene bezüglich der Drehachse ausgelenkt werden, sodass ein Kontaktpunkt zwischen dem Bürstenarm und dem Abstreifelement am radial äußeren Abschnitt entlangwandert. Passiert ein radial äußeres Ende des Bürstenarms das Abstreifelement, so kann der Bürstenarm freigegeben werden, und der biegeelastische radial äußere Abschnitt kann sich wieder entspannen. Durch diese Bewegung wird der radial äußere Abschnitt von innen nach außen an der Kante entlanggeführt, sodass anhaftender Schmutz nach außen abgestreift wird.

Der Reinigungsroboter umfasst bevorzugt einen Saugmund, wobei das Abstreifelement im Bereich des Saugmunds angebracht ist, sodass vom Bürstenarm abgestreifter Schmutz durch den Saugmund aufgenommen werden kann.

Die Drehachse der Seitenbürste liegt bevorzugt vor und neben dem Saugmund. Der Bürstenarm kann Schmutz auf der Bodenfläche in Richtung des Saugmunds befördern. Das Abstreifelement ist bevorzugt derart angebracht, dass das Abstreifen im Bereich des Saugmunds oder bezüglich einer Bewegung des Reinigungsroboters davor erfolgt. So kann verhindert werden, dass abgestreifter Schmutz auf der Bodenfläche verbleibt oder unkontrolliert umhergeschleudert wird.

Es ist insbesondere bevorzugt, dass das Abstreifelement an einer Begrenzung des Saugmunds angebracht ist. Das Abstreifen kann derart erfolgen, dass der Schmutz auf der Innenseite des Saugmunds verbleibt, in den er eingesaugt werden kann. Der Saugmund hat bevorzugt eine im Wesentlichen rechteckige Form mit zwei langen und zwei kurzen Seiten. Dabei liegen die kurzen Seiten üblicherweise parallel zu einer Längsachse oder einer üblichen Fahrtrichtung des Reinigungsroboters und die langen Seiten senkrecht dazu.

Das Abstreifelement kann in einer einfachen Ausführungsform als dünnes vertikales Element ausgebildet sein, beispielsweise nach Art eines Drahts, eines Nagels oder eines schlanken Zylinders.

In einer bevorzugten Ausführungsform umfasst das Abstreifelement einen Steg, der sich in einer vertikalen Richtung erstreckt. Insbesondere kann sich der Steg in einer Ebene erstrecken, durch die eine Längsachse des Reinigungsroboters verläuft. Dadurch kann abgestreifter Schmutz verbessert so geführt werden, dass er nicht seitlich aus einem Reinigungsbereich des Reinigungsroboters entkommt.

Die Kante kann verrundet sein, um eine Beschädigung des Bürstenarms zu vermeiden, wenn dieser auf die Kante trifft. Beispielsweise kann die Kante mit einem vorbestimmten Radius versehen sein.

Der Steg kann insbesondere an einer Begrenzung des Saugmunds angebracht sein, die seitlich des Saugmunds liegt. Dabei erstreckt sich der Steg parallel der Fahrt- oder Längsrichtung des Reinigungsroboters. Dadurch kann der Steg gleichzeitig ein Einsaugen von Luft in Querrichtung verhindern. Der Steg kann sich über einen Teil oder die vollständige Länge der seitlichen Begrenzung des Saugmunds erstrecken. In einer Ausführungsform sind Stege an gegenüberliegenden Seiten des Saugmunds angebracht. Dies kann auch dann gelten, wenn der Reinigungsroboter nur auf einer Seite über eine Seitenbürste verfügt.

Der Bürstenarm kann einen Abschnitt des Saugmunds überstreichen. Das Abstreifelement kann derart am Reinigungsroboter angebracht sein, dass die Kante an oder in diesem Abschnitt liegt. Das Abstreifen kann auf diese Weise im Wesentlichen in oder unter dem Saugmund erfolgen, sodass abgestreifter Schmutz unmittelbar durch den Saugmund abtransportiert werden kann.

In einer weiter bevorzugten Ausführungsform trägt die Kante eine vorbestimmte Konturierung, um den Bürstenarm beim Abstreifen in eine vorbestimmte vertikale Höhe zu drücken. Die Konturierung verläuft bevorzugt in horizontaler Richtung und kann in einem mittleren vertikalen Abschnitt des Abstreifelements liegen. Ein Abschnitt des Bürstenarms, der oberhalb oder unterhalb dieses Abschnitts liegt, kann dadurch vertikal in die Konturierung geführt werden, sodass ein Abstreifeffekt weiter verbessert sein kann. Umfasst der Bürstenarm mehrere radial bzw. horizontal ausgerichtete Bürstenhaare, so kann verhindert werden, dass das Bündel von Bürstenhaaren an der Kante plattgedrückt wird, wobei Schmutz in dem Bündel eingeschlossen werden könnte. Durch die Konturierung kann der Schmutz verbessert in radialer Richtung aus dem Bürstenarm herausgezogen werden.

In einer Variante weist die Konturierung im Wesentlichen die Form eines Kreisbogens auf. In einer anderen Variante ist die Konturierung keilförmig. Dabei kann die Konturierung insbesondere die Form eines Keils, eines Dreiecks oder eines Prismas aufweisen. Eine keilförmige Konturierung mit gebogenen Begrenzungsseiten ist ebenfalls möglich.

In einer Ausführungsform des Bürstenarms, bei der sein radial äußerer Abschnitt mehrere horizontale Bürstenhaare aufweist, kann an der Kante ein im Wesentlichen horizontaler Vorsprung gebildet sein, um die Bürstenhaare beim Abstreifen zu teilen. Der horizontale Vorsprung kann insbesondere nach Art einer Nadel, eines Stegs, eines Dorns oder eines Messers geformt sein, um das Bündel von Bürstenhaaren zu durchfahren. Tiefliegender Schmutz kann dadurch verbessert aus den Bürstenhaaren entfernt werden.

In einer weiter bevorzugten Ausführungsform sind an der Kante mehrere vertikal versetzte Vorsprünge vorgesehen. Die Vorsprünge können insbesondere nach Art eines Kamms oder einer Bürste ausgeführt sein. Ein Vorsprung ist bevorzugt biegesteifer ausgeführt als die Bürstenhaare des Bürstenarms. Die Bürstenhaare können von Schmutz befreit und ausgerichtet werden, sodass das Bündel von Bürstenhaaren verbessert seine Form behält. Eine Lebensdauer des Bürstenarms kann gesteigert und eine Reinigungswirkung der Bürstenhaare kann aufrechterhalten sein.

Die Erfindung wird nun unter Bezug auf die beiliegenden Figuren genauer beschrieben, in denen:
- Figur 1: einen beispielhaften Reinigungsroboter;
- Figur 2: eine Schnittansicht eines Reinigungsroboters in einer ersten Ausführungsform; und
- Figur 3: eine Schnittansicht eines Reinigungsroboters in einer zweiten Ausführungsform darstellen.

Figur 1 zeigt einen beispielhaften Reinigungsroboter 100, der dazu eingerichtet ist, eine Bodenfläche zu befahren und zu reinigen. Der Reinigungsroboter 100 ist aus einer Perspektive von unten dargestellt. Eine im Betrieb des Reinigungsroboters 100 eine zu reinigende Bodenfläche zwischen dem Reinigungsroboter 100 und dem Betrachter ist nicht dargestellt.

Der Reinigungsroboter 100 weist eine Längsachse 105 auf, zu der eine übliche Bewegungsrichtung 110 parallel verläuft. Ein Saugmund 115 ist dazu eingerichtet, in geringem Abstand über die Bodenfläche geführt zu werden, wenn der Reinigungsroboter 100 auf ihr fährt. Der Saugmund 115 hat beispielhaft eine rechteckige Form mit zwei langen und zwei kurzen Seiten. Die kurzen Seiten laufen parallel zur Längsachse 105, die langen Seiten erstrecken sich senkrecht dazu, quer zur Bewegungsrichtung 110.

Eine Seitenbürste 120 ist um eine Drehachse 125 drehbar gelagert, wobei sich die Drehachse 125 im Wesentlichen in einer vertikalen Richtung erstreckt. Die Seitenbürste 120 umfasst einen oder mehrere Bürstenarme 130, die sich in einer radialen Richtung von der Drehachse 125 aus erstrecken. Die Seitenbürste 120 umfasst einen Antrieb, um die Bürstenarme 130 auf Kreisbewegungen um die Drehachse 125 zu führen.

Ein Bürstenarm 130 umfasst einen radial inneren Abschnitt 135 und einen radial äußeren Abschnitt 140. Der innere Abschnitt 135 verbindet den äußeren Abschnitt 140 mit einer Nabe 145. Der äußere Abschnitt 140 ist bevorzugt als Bündel von Bürstenhaaren oder ähnlichen Elementen ausgeführt, die sich im Wesentlichen in radialer bzw. horizontaler Richtung erstrecken können.

Die Seitenbürste 120 ist derart angebracht, dass ihre Drehachse 125, bezogen auf die Längsachse 105, seitlich einer Begrenzung des Saugmunds 115 liegt. Außerdem kann die Drehachse 125 entlang der Längsachse 105 gegenüber den Umrissen des Saugmunds 115 versetzt sein. Insbesondere kann die Drehachse 125 vor Begrenzungen des Saugmunds 115 liegen.

Die Bürstenarme 130 bzw. radial äußere Abschnitte 140 der Bürstenarme 130 überstreichen, wenn die Seitenbürste 120 um die Drehachse 125 gedreht wird, bezüglich der Bodenfläche einen vorbestimmten Reinigungsbereich, der vorliegend als Kreisfläche oder Kreisring angenähert werden kann. Der Reinigungsbereich verläuft auf einem vorbestimmten Abschnitt 150 unterhalb des Saugmunds 115.

Es wird vorgeschlagen, ein Abstreifelement 155 am Reinigungsroboter 100 derart anzubringen, dass die radial äußeren Abschnitte 140 der Bürstenarme 130 beim Umlauf um die Drehachse 125 auf das Abstreifelement 155 treffen und daran abgleiten. Dabei kann der radial äußere Abschnitt 140 entgegen der Drehrichtung in der Drehebene um die Drehachse 125 ausgelenkt werden. Ein Kontaktpunkt zwischen dem radial äußeren Abschnitt 140 und dem Abstreifelement 155 kann dabei am radial äußeren Abschnitt 140 nach außen wandern. Da ein Abstand zwischen der Drehachse 125 und dem Abstreifelement 155 konstant ist, handelt es sich nicht um eine radiale Bewegung, obwohl der Kontaktpunkt am Bürstenarm 130 in einer von der Nabe 145 entfernten Richtung verschoben wird.

Das Abstreifelement 155 umfasst eine sich in einer vertikalen Richtung erstreckende Kante 160, die in Eingriff mit dem radial äußeren Abschnitt 140 eines Bürstenarms 130 gelangt. In einer Ausführungsform kann das Abstreifelement 155 von der Kante 160 aus in horizontaler Richtung nur eine sehr geringe Ausdehnung aufweisen. Beispielsweise kann das Abstreifelement 155 nach Art eines vertikalen Stifts, Drahts oder Zylinders ausgeführt sein.

In der dargestellten, bevorzugten Ausführungsform ist das Abstreifelement 155 als Steg ausgeführt, der sich in vertikaler Richtung vom Reinigungsroboter 100 in Richtung der Bodenfläche erstreckt. Eine Höhe des Stegs von der Unterseite des Reinigungsroboters 100 aus kann dabei konstant sein.

Der Steg 155 verläuft in der dargestellten Ausführungsform parallel zur Längsachse 105 des Reinigungsroboters 100. Ferner ist der Steg 155 an einer seitlichen Begrenzung des Saugmunds 115 angebracht. Dabei kann er einen seitlichen Spalt zwischen dem Saugmund 115 und der Bodenfläche teilweise oder vollständig abdecken. Der Steg 155 kann verhindern, dass Schmutz, der an der Kante 160 abgestreift wurde, in seitlicher Richtung über eine Begrenzung des Saugmunds 115 hinausbefördert wird.

In Figur 1 ist eine Schnittlinie A-A dargestellt, die den Schnittansichten der Figuren 2 und 3 zu Grunde liegt.

Figur 2 zeigt eine Schnittansicht eines Reinigungsroboters 100 in einer ersten Ausführungsform. Eine Unterseite des Reinigungsroboters 100, die üblicherweise einer Bodenfläche zugewandt ist, liegt in der Darstellung von Figur 2 oben. Die Seitenbürste 120 ist aus einer seitlichen Perspektive zu sehen.

Insbesondere kann die Kante 160 am Abstreifelement 155 gut erkannt werden. In einer einfachen Ausführungsform verläuft die Kante 160 gerade in einer vertikalen Richtung. In der dargestellten, bevorzugten Ausführungsform weist die Kante 160 in einer vorbestimmten vertikalen Höhe über der Bodenfläche eine Konturierung 205 in horizontaler Richtung auf. Die Konturierung 205 ist dazu eingerichtet, Bürstenhaare oder Bürstenfasern des radial äußeren Abschnitts 140 eines Bürstenarms 130 der Seitenbürste 120 in vertikaler Richtung zusammenzuführen und zu ordnen. Einzelne Fasern oder Haare am Bürstenarm 130 können dadurch verbessert parallel zueinander ausgerichtet werden, sodass sie nach Art eines Pinsels ein gleichgerichtetes Bündel ergeben.

Die dargestellte Konturierung 205 weist die Form eines Kreissegments auf. Dadurch ergibt sich eine gebogene und insbesondere runde Anlagefläche der Kante 160 in horizontaler Richtung für Faserbündel am Bürstenarm 130.

Figur 3 zeigt eine Schnittansicht entsprechend der von Figur 2 eines Reinigungsroboters 100 in einer zweiten Ausführungsform. Die dargestellte Ausführungsform unterscheidet sich im Wesentlichen von der von Figur 2 durch die Form der Konturierung 205. Vorliegend ist die Konturierung 205 nach Art eines Prismas, eines Dreiecks oder eines Keils ausgebildet. Dabei umfasst die Konturierung 205 einen oberen und einen unteren Abschnitt, die in vertikaler Richtung aufeinander zulaufen. Die Abschnitte können wie dargestellt gerade, alternativ aber auch gebogen verlaufen. Eine Ausführungsform mit mehreren Unterabschnitten unterschiedlicher Richtungen oder Biegungen ist ebenfalls möglich.

Optional kann im Bereich der Konturierung 205 ein Vorsprung 305 vorgesehen sein, der sich in der Drehebene der radial äußeren Abschnitte 140 um die Drehachse 125 erstreckt. Ein Vorsprung 305 kann insbesondere nach Art einer Nadel, eines Stegs, eines Zinkens oder einer Klinge ausgeführt sein. Der Vorsprung 305 kann zwischen Haare oder Fasern eines radial äußeren Abschnitts 140 fahren, wenn der radial äußere Abschnitt 140 durch die Konturierung 205 gezogen wird. Das Faserbündel kann dadurch aufgelockert werden und tiefsitzender Schmutz kann mittels des Vorsprungs 305 aus dem radial äußeren Abschnitt 140 herausgekämmt werden. In einer Ausführungsform ist nur ein Vorsprung 305 vorgesehen; in einer anderen Ausführungsform sind mehrere Vorsprünge 305 in vertikaler Richtung versetzt angeordnet. Es ist zu beachten, dass ein Vorsprung 305 auch in Verbindung mit einer anderen Ausführungsform eingesetzt werden kann, beispielsweise wie in der in Figur 2 dargestellten Ausführungsform.

### Bezugszeichen

- 100: Reinigungsroboter
- 105: Längsachse
- 110: Bewegungsrichtung
- 115: Saugmund
- 120: Seitenbürste
- 125: Drehachse
- 130: Bürstenarm
- 135: radial innerer Abschnitt
- 140: radial äußerer Abschnitt
- 145: Nabe
- 150: Abschnitt des Reinigungsbereichs der Bürstenarme
- 155: Abstreifelement, Steg
- 160: Kante

- 205: Konturierung

- 305: Vorsprung

## Patentansprüche

1. Reinigungsroboter (100), umfassend:
- eine Seitenbürste (120), die um eine vertikale Drehachse (125) drehbar ist;
- wobei die Seitenbürste (120) mindestens einen Bürstenarm (130) umfasst, der sich in radialer Richtung von der Drehachse (125) erstreckt;
- ein am Reinigungsroboter (100) angebrachtes Abstreifelement (155) mit einer Kante (160);
- sodass ein radial äußerer Abschnitt (140) des Bürstenarms (130) auf seiner Drehbewegung um die Drehachse (125) an der Kante (160) des Abstreifelements (155) entlang gezogen wird.

2. Reinigungsroboter (100) nach Anspruch 1, ferner umfassend einen Saugmund (115), wobei das Abstreifelement (155) im Bereich des Saugmunds (115) angebracht ist, sodass vom Bürstenarm (130) abgestreifter Schmutz durch den Saugmund (115) aufgenommen werden kann.

3. Reinigungsroboter (100) nach Anspruch 2, wobei das Abstreifelement (155) an einer Begrenzung des Saugmunds (115) angebracht ist.

4. Reinigungsroboter (100) nach Anspruch 3, wobei das Abstreifelement (155) einen Steg umfasst, der sich parallel zu einer Längsachse (105) des Reinigungsroboters (100) erstreckt.

5. Reinigungsroboter (100) nach einem der Ansprüche 2 bis 4, wobei der Bürstenarm (130) einen Abschnitt (150) des Saugmunds (115) überstreicht und das Abstreifelement (155) derart am Reinigungsroboter (100) angebracht ist, dass die Kante (160) an oder in diesem Abschnitt (150) liegt.

6. Reinigungsroboter (100) nach einem der vorangehenden Ansprüche, wobei die Kante (160) eine Konturierung (205) aufweist, um den Bürstenarm (130) beim Abstreifen in eine vorbestimmte vertikale Höhe zu drücken.

7. Reinigungsroboter (100) nach Anspruch 6, wobei die Konturierung (205) die Form eines Kreisbogens aufweist.

8. Reinigungsroboter (100) nach Anspruch 6, wobei die Konturierung (205) die Form eines Dreiecks oder eines Prismas aufweist.

9. Reinigungsroboter (100) nach einem der vorangehenden Ansprüche, wobei der Bürstenarm (130) an seinem radial äußeren Abschnitt (140) mehrere horizontale Bürstenhaare aufweist; wobei an der Kante (160) ein horizontaler Vorsprung (305) gebildet ist, um die Bürstenhaare beim Abstreifen zu teilen.

10. Reinigungsroboter (100) nach Anspruch 9, wobei an der Kante (160) mehrere vertikal versetzte Vorsprünge (305) vorgesehen sind.
